# EUROPÄISCHE PATENTSCHRIFT

(11) **EP 0 339 130 B1**
(45) Veröffentlichungstag und Bekanntmachung des Hinweises auf die Patenterteilung: **12.04.1995**
(21) Anmeldenummer: 88118811.4
(22) Anmeldetag: 11.11.1988
(51) Int. Cl.: F21V 9/04

(54) **Beleuchtungsanordnung mit Halogenglühlampe**
Lighting fixture with halogen lamp
Dispositif d'éclairage avec lampe halogène

(30) Priorität: 29.04.1988 DE 3814539
(43) Veröffentlichungstag der Anmeldung: 02.11.1989
(73) Patentinhaber: Heraeus Med GmbH, D-63450 Hanau (DE)
(72) Erfinder: Witt, Jürgen, Dr., D-6452 Hainburg 2 (DE)
(74) Vertreter: Kühn, Hans-Christian

(56) Entgegenhaltungen:
- GB-A- 2 183 363
- US-A- 2 069 950
- US-A- 3 511 983

## Beschreibung

Gegenstand der Erfindung ist eine Operationsleuchte mit einer einen Lampenkolben aufweisenden Lichtquelle und einem der Lichtquelle zugeordneten Reflektorsystem mit Bereichen, welche sichtbares Licht reflektieren und Infrarot-Strahlung absorbieren oder transmittieren, wobei der zum Teil als Zylindermantel ausgebildete Lampenkolben einen für Infrarotstrahlung durchlässigen Bereich aufweist; weiterhin betrifft die Erfindung eine solchermaßen ausgebildete Operationsleuchte, die einen Umlenkspiegel aufweist, der mit seiner Spiegelfläche den die Infrarot-Strahlung absorbierenden oder transmittierenden Bereichen des Reflektrosystems zugekehrt ist.

Es ist bekannt, Halogenglühlampen in verschiedenartigen optischen Systemen, wie beispielsweise Studio- und Operationsleuchten, oder Tageslichtprojektoren für Folien, einzusetzen, wobei stets ein möglichst geringer Infrarotlichtanteil in Strahlungsrichtung austreten soll, um die Wärmestrahlung im Beleuchtungsfeld zu reduzieren. Dies geschieht in der Regel durch Reflektoren, welche Infrarotlicht transmittieren und das sichtbare Licht reflektieren und/oder durch Filter an den Lichtaustrittsöffnungen, welche den Infrarotlichtanteil zum großen Teil absorbieren.

Aus der US-A 3 511 983 ist eine Dental-Operationsleuchte bekannt mit einem konkaven Reflektor als Teil eines Rotationsellipsoids, in dessen Mitte eine Glühlampe angeordnet ist, deren Glühfaden sich im Brennpunkt des mit einer Vielzahl konkaver bzw. konvexer Auskehlungen versehenen Haupt-Reflektors befindet. Die Glühlampe weist auf ihrer dem Reflektor abgewandten Seite eine reflektierennde Beschichtung auf, welche eine Direktstrahlung zum Patienten verhindert und die Strahlung dem Hauptreflektor zuführt. Die Beschichtung des Hauptreflektors kann auch als Infrarotstrahlung transmittierende Beschichtung ausgeführt sein, so daß sich die Glühlampe in einem sogenannten Kaltlichtreflektor befindet.

Aus der DE-OS 32 27 096 ist eine zylindrische Halogenglühlampe mit einem elektrischen Anschluß an jedem Zylinderende und mit einer entlang der Zylinderachse des Lampenkolbens geführten Glühwendel bekannt, deren Lampenkolben auf seiner Außenseite mit einem als Interferenzfilter wirkenden Mehrschichtkörper beschichtet ist, welcher die Infrarotanteile des in der Lampe erzeugten Lichtes auf die Wendel reflektiert, während er die sichtbaren Anteile des erzeugten Lichtes transmittiert. An den Enden der Glühwendel sind Endreflektoren vorgesehen, die eine alle emittierten Strahlungskomponenten reflektierende optische Beschichtung aufweisen. Das Interferenzfilter weist dabei Schichten mit alternierend hohem und niedrigem Brechungsindex auf, wobei die Materialien dieser Schichten im wesentlichen aus Siliziumdioxid und Tantalpentoxid bestehen. Durch eine ausreichend gute Justierung der Glühwendel entlang der Symmetrieachse des Lampenkolbens wird die reflektierte Infrarot-Strahlung zum Teil von der Glühwendel absorbiert. Dadurch reduziert sich der Anteil der transmittierten Infrarot-Strahlung, wobei der Wirkungsgrad der Lampe verbessert wird.

Eine ähnliche Anordnung ist aus der US-PS 4,689,519 bekannt; hier ist eine Glühlampe im zylinderförmigen Mittelteil ihres langgestreckten Lampenkolbens, an dessen Enden jeweils ein elektrischer Anschluß vorgesehen ist, mit einem Interterenzfilter versehen, das die von der Wendel erzeugte Infrarot-Strahlung zur Reduzierung von Wärmeverlusten in den Lampenkolben reflektiert. Das Filter besteht aus alternierend angeordneten Schichten mit einem niedrigen und einem hohen Brechnungsindex, wobei Siliziumdioxid und Tantalpentoxid eingesetzt werden. Die beiden Kolbenenden sind ohne Tantalpentoxidbeschichtung, da eine Reflexion des Infrarotlichts auf die Wendel von hier aus uneffektiv ist.

Weiterhin sind aus der DE-OS 15 89 095 Gasentladungslampen bekannt, deren Kolben mit einem optischen Interferenzfilter aus mehreren Teilschichten mit unterschiedlichem Brechungsindex versehen sind, um eine hitzebeständige Filteranordnung zur Erzeugung von farbneutralem Licht herzustellen.

Eine weitere Anwendung von Interferenzfiltern ist aus dem DE-GM 18 09 322 bekannt, in dem ein für Wärmestrahlen durchlässiger Kaltlichtspiegel beschrieben ist, dessen Oberfläche mit einer Reihe von interferierenden Dielektrikumschichten aus abwechselnd höher und niedrigbrechenden Substanzen bedeckt ist; als Schichtmaterialien werden dabei Siliziumoxid und Titanoxid oder Tantaloxid eingesetzt.

Aus der GB-OS 2 183 363 ist eine Glühlampe mit einem Quarzglaskolben bekannt, welcher mit einem optischen Interferenzfilter-Film so beschichtet ist, daß das sichtbare Licht transmittiert und die Infrarotstrahlung auf die Glühwendel zwecks Erhöhung des Wirkungsgrades reflektiert wird. Der Lampenkolben weist somit einen nur für sichtbares Licht durchlässigen, nämlich den beschichteten Bereich auf sowie einen für Infrarotstrahlung durchlässigen Bereich, nämlich den Bereich des Dichtungsabschnitts, in welchem kein Interferenzfilter aufgebracht ist.

Bei Halogenglühlampen kleinerer Abmessungen ist es in der Praxis nicht möglich, durch Reflexion des Infrarotanteils an einem auf dem Kolben aufgebrachten Interterenzfilter das Infrarotlicht in der Wendel zu absorbieren, da die Symmetrieachse der Wendel in der Regel nicht mit der Symmetrieachse des Lampenkolbens zusammenfällt.

Falls trotzdem eine Beschichtung des Lampenkolbens mit einem Interterenzfilter erfolgen würde, hätte dies eine Vielfachreflexion zur Folge, die jedoch infolge der Teildurchlässigkeit der Interferenzschicht schließlich doch zu einer Transmission des Infrarotanteils führen würde. Eine Reduzierung des Infrarotanteils wäre praktisch kaum zu erzielen.

Die Erfindung stellt sich die Aufgabe, durch geometrische Zuordnung von Lichtquelle und Reflektor sowie durch teilweise Beschichtung der äußeren Kolbenfläche der Lichtquelle eine möglichst einfache Infrarotlicht-Ausbringung aus dem Beleuchtungsfeld zu erzielen, wobei Lampe und Reflektor trotz optimaler Wirksamkeit verhältnismäßig preisgünstig sind.

Die Aufgabe wird durch die kennzeichnenden Merkmale des Anspruches 1 sowie für eine Operationsleuchte mit einem Umlenkspiegel durch die kennzeichnenden Merkmale des Anspruches 2 gelöst.

Im einen Fall handelt es sich um eine Operationsleuchte mit einer einen Lampenkolben aufweisenden Lichtquelle und einem der Lichtquelle zugeordneten Reflektorsystem mit Bereichen, welche Infrarot-Strahlung absorbieren oder transmittieren, wobei auf der Außenfläche des Lampenkolbens ein aus mehreren Schichten bestehendes Interferenzfilter aufgebracht ist, das eine hohe Durchlässigkeit für sichtbares Licht und ein hohes Reflexionsvermögen für Infrarotlicht aufweist, wobei der Lampenkolben einen für Infrarot-Strahlung durchlässigen Bereich aufweist, und wobei der Lampenkolben derart innerhalb des Reflektorsystems orientiert ist, daß der für Infrarot-Strahlung durchlässige Bereich des Lampenkolbens den Bereichen des Reflektorsystems zugeordnet ist, die Infrarot-Strahlung absorbieren oder transmittieren.

Im anderen Fall handelt es sich um eine Operationsleuchte mit einer einen Lampenkolben aufweisenden Lichtquelle und einem der Lichtquelle zugeordneten Reflektorsystem mit Bereichen, welche Infrarot-Strahlung absorbieren oder transmittieren, wobei auf der Außenfläche des Lampenkolbens ein aus mehreren Schichten bestehendes Interferenzfilter aufgebracht ist, das eine hohe Durchlässigkeit für sichtbares Licht und ein hohes Reflexionsvermögen für Infrarotlicht aufweist und mit einem Umlenkspiegel, der mit seiner Spiegelfläche dem die Infrarot-Strahlung absorbierenden oder transmittierenden Bereich des Reflektorsystems zugekehrt ist, wobei der Lampenkolben einen für Infrarot-Strahlung durchlässigen Bereich aufweist, und wobei der Lampenkolben innerhalb des Reflektorsystems und des Umlenkspiegels derart orientiert ist, daß der für Infrarot-Strahlung durchlässige Bereich des Lampenkolbens dem Umlenkspiegel zugeordnet ist, der die Infrarot-Strahlung dem die Infrarot-Strahlung absorbierenden oder transmittierenden Bereich des Reflektorsystems zuführt.

Es besteht die Möglichkeit, eine Lampe mit einem Interferenzfilter einzusetzen, die einen oder zwei Bereiche aufweist, die von dem Filter nicht bedeckt sind, so daß aus diesen Bereichen die Infrarot-Strahlung gezielt austreten kann. Falls zwei solcher Bereiche vorhanden sind, müssen diese sich am Lampenkolben gegenüberliegen, beispielsweise im Sockel-Bereich und im Kuppel-Bereich. Hierbei kann es sich um einseitig gesockelte Halogenglühlampen handeln.

Als vorteilhaft erweist sich der Wegfall von Filter und Filterhalterung, so daß sich ein verhältnismäßig einfacher, auch ohne Fachpersonal zu wartender Aufbau ergibt. Dies wirkt sich insbesondere bei Operationsleuchten mit einer Vielzahl von einzelnen Lichtquellen als vorteilhaft aus. Darüber hinaus wird die Ersatzteilbevorratung vereinfacht, da keine separaten Infrarotstrahlung absorbierenden Filter mehr erforderlich sind.

Weitere vorteilhafte Ausgestaltungen der erfindungsgemäßen Operationsleuchte ergeben sich aus den Unteransprüchen 3 bis 13.

Im folgenden ist der Gegenstand der Erfindung anhand eines Ausführungsbeispiels in der Zeichnung nachfolgend näher erläutert:
Figur 1a zeigt im Längsschnitt eine erfindungsgemäße Halogenglühlampe, während in Figur 1b ein Längsschnitt durch eine Operationsleuchte dargestellt ist.

Gemäß Figur 1a weist die einseitig gesockelte Halogenglühlampe einen zylinder-symmetrischen Lampenkolben 1 mit einer Glühwendel 10 auf, dessen Seitenwände 2 im Zylindermantelbereich mit einem Interferenzfilter 3 versehen sind. Das Interferenzfilter 3 weist Schichten mit alternierend hohem und niedrigem Brechungsindex auf, wobei die Infrarotanteile des in der Lampe erzeugten Lichtes in das Innere des Lampenkolbens reflektiert werden. Als Interferenzfilter 3 kann dabei beispielsweise die aus der DE-OS 32 27 096 bekannte Beschichtung eingesetzt werden; außerhalb des eigentlichen Zylindermantelbereiches, d.h. im Bereich 4 der Kuppel des Kolbens bzw. im Sockelbereich 5 ist der Kolben ohne Interferenzfilter und somit für Infrarotlicht durchlässig. Die in der Lampe erzeugte bzw. über das Interferenzfilter in den Kolben reflektierte Infrarotstrahlung tritt in einem definierten Raumwinkel α entlang der Zylindersachse 6 des Lampenkolbens 1 aus. Der Raumwinkel α liegt im Bereich von 20 bis 160°.

Gemäß Figur 1b gelangt das durch das Interferenzfilter 3 strahlende sichtbare Licht teilweise direkt, teilweise über die Umlenkspiegel 12 auf den Reflektor 7, von dem es in das eigentliche Beleuchtungsfeld reflektiert wird; die Infrarotstrahlung tritt dagegen durch den unbeschichteten Sockel bereich 5 des Lampenkolbens 1 aus; sie wird über die im Reflektorsystem 11 befindliche Öffnung 8 bzw. den Infrarotlicht transmittierenden Teil des Reflektorsystems 11 aus dem optischen System hinausgeführt und gelangt direkt oder indirekt auf wärmeabsorbierende Körper, die zwecks besserer Übersicht in Figur 1b nicht dargestellt sind; bei indirekter Bestrahlung der wärmeabsorbierenden Körper wird das Infrarotlicht über Umlenkspiegel zu den wärmeabsorbierenden Körpern geleitet. Es ist selbstverständlich auch möglich, den Lampenkolben durch Drehung um 180° so anzuordnen, daß der Bereich 4 der Kuppel des Lampenkolbens 1 der im Reflektorsystem 11 befindlichen Öffnung 8 bzw. dem Infrarotlicht transmittierenden Teil benachbart ist.

In Figur 1a ist der Einsatz eines Lampenkolbens gezeigt, der sowohl im Bereich 4 der Kuppel als auch im Sockelbereich 5 für Infrarotlicht durchlässig ist; entsprechend Figur 1b wird in einem solchen Fall der aus der Kuppel austretende Infrarotlichtanteil über Umlenkspiegel 12 entlang der Achse 6 des Lampenkolbens in die im Reflektorsystem 11 befindliche Öffnung 8 bzw. dem Infrarotlicht transmittierenden Teil des Reflektorsystems geleitet.

Während des Betriebes treten in radialer Richtung (zur Zylinderachse 6) Strahlenbündel sichtbaren Lichts mit maximaler Intensität aus, während in axialer Richtung Strahlenbündel von Infrarotlicht mit maximaler Intensität austreten. Es erfolgt somit durch den Aufbau der Operationsleuchte eine räumliche Trennung der Austrittsrichtungen von sichtbarem Licht und Infrarotstrahlung.

Ist das die Lampe umgebende optische System so ausgelegt, daß lediglich die Wendel der Lampe im Leuchtfeld abgebildet wird, so ist das Leuchtfeld nahezu frei von störender Wärmestrahlung.

Das Ausführungsbeispiel ist zwar anhand einer Halogenglühlampe erläutert; es ist jedoch auch möglich, anstelle der Halogenglühlampe eine Gasentladungslampe mit einem Lampenkolben einzusetzen, dessen äußere Fläche mit einem Interferenzfilter versehen ist, das die Entladungsstrecke der Lampe umschließt.

## Patentansprüche

1. Operationsleuchte mit einer einen Lampenkolben (1) aufweisenden Lichtquelle und einem der Lichtquelle zugeordneten Reflektorsystem (11) mit Bereichen, welche sichtbares Licht reflektieren und Infrarot-Strahlung absorbieren oder transmittieren, wobei der zum Teil als Zylindermantel ausgebildete Lampenkolben (1) einen für Infrarot-Strahlung durchlässigen Bereich aufweist, dadurch gekennzeichnet, daß auf der Außenfläche des Lampenkolbens (1) ein aus mehreren Schichten bestehendes Interferenzfilter (3) aufgebracht ist, das eine hohe Durchlässigkeit für sichtbares Licht und ein hohes Reflexionsvermögen für Infrarotlicht aufweist, wobei der Lampenkolben (1) derart innerhalb des Reflektorsystems (11) orientiert ist, daß der für Infrarot-Strahlung durchlässige Bereich (4; 5) des Lampenkolbens (1) den Bereichen des Reflektorsystems zugeordnet ist, die Infrarot-Strahlung absorbieren oder transmittieren, wobei die Infrarot-Strahlung in einem Raumwinkel entlang der Zylinderachse (6) des Zylindermantels des Lampenkolbens (1) austritt, der im Bereich von 20° bis 160° liegt.

2. Operationsleuchte mit einer einen Lampenkolben (1) aufweisenden Lichtquelle und einem der Lichtquelle zugeordneten Reflektorsystem (11) mit Bereichen, welche sichtbares Licht reflektieren und Infrarot-Strahlung absorbieren oder transmittieren, wobei der zum Teil als Zylindermantel ausgebildeten Außenfläche des Lampenkolbens (1) einen für Infrarot-Strahlung durchlässigen Bereich aufweist und ein Umlenkspiegel (12), der mit seiner Spiegelfläche den die Infrarot-Strahlung absorbierenden oder transmittierenden Bereichen des Reflektorsystems (11) zugekehrt ist, vorgesehen ist, dadurch gekennzeichnet, daß auf der Außenfläche des Lampenkolbens (1) ein aus mehreren Schichten bestehendes Interferenzfilter (3) aufgebracht ist, das eine hohe Durchlässigkeit für sichtbares Licht und ein hohes Reflexionsvermögen für Infrarotlicht aufweist und wobei der Lampenkolben (1) innerhalb des Reflektorsystems (11) und des Umlenkspiegels (12) derart orientiert ist, daß der für Infrarot-Strahlung durchlässige Bereich (4; 5) des Lampenkolbens (1) dem Umlenkspiegel zugeordnet ist; der die Infrarot-Strahlung dem die Infrarot-Strahlung absorbierenden oder transmittierenden Bereich des Reflektorsystems (11) zuführt, wobei die Infrarot-Strahlung in einem Raumwinkel entlang der Zylinderachse (6) des Zylindermantels des Lampenkolbens austritt, der im Bereich von 20° bis 160° liegt.

3. Operationsleuchte nach Anspruch 1, dadurch gekennzeichnet, daß der Lampenkolben (1) einen weiteren, für Infrarot-Strahlung durchlässigen Bereich (4) aufweist, der dem ersten Bereich (5) gegenüberliegt, wobei der weitere Bereich (4) einem Umlenkspiegel (12) zugeordnet ist, der mit seiner Spiegelfläche den die Infrarot-Strahlung absorbierenden oder transmittierenden Bereichen des Reflektorsystems (11) zugekehrt ist.

4. Operationsleuchte nach einem oder mehreren der Ansprüche 1 bis 3, dadurch gekennzeichnet, daß der transmittierende Bereich des Reflektorsystems (11) als durchgehende Öffnung ausgebildet ist.

5. Operationsleuchte nach einem der Ansprüche 1 bis 4, dadurch gekennzeichnet, daß das Interferenzfilter (3) im wesentlichen aus Siliziumdioxid- und Tantalpentoxidschichten besteht.

6. Operationsleuchte nach einem der Ansprüche 1 bis 5, dadurch gekennzeichnet, daß als Lichtquelle eine einseitig gesockelte Halogenglühlampe dient, deren Lampenkolben (1) eine Glühwendel (10) umhüllt, wobei die Glühwendel von einem Interferenzfilter (3) umschlossen ist.

7. Operationsleuchte nach einem der Ansprüche 1 bis 5, dadurch gekennzeichnet, daß als Lichtquelle eine Entladungslampe dient, wobei die Entladungsstrecke von einem Interferenzfilter (3) umschlossen ist und der oder die infrarot-durchlässigen Bereiche im Bereich des Sockels und/oder im Bereich der gegenüberliegenden Kuppel angeordnet sind.

8. Operationsleuchte nach Anspruch 6 oder 7, dadurch gekennzeichnet, daß der Lampenkolben (1) wenigstens im Lichtaustrittsbereich axialsymmetrisch ausgebildet ist.

9. Operationsleuchte nach Anspruch 8, dadurch gekennzeichnet, daß das Interferenzfilter (3) auf einem wenigstens im Lichtaustrittsbereich zylindrisch ausgebildeten Lampenkolben (1) in Form eines Zylindermantels aufgebracht ist.

10. Operationsleuchte nach Anspruch 8, dadurch gekennzeichnet, daß das Interferenzfilter (3) auf einem wenigstens teilweise kugelförmig ausgebildeten Lampenkolben in Form einer zylindrisch durchbohrten Kugelhülle aufgebracht ist.

11. Operationsleuchte nach Anspruch 8, dadurch gekennzeichnet, daß das Interferenzfilter (3) auf einem wenigstens teilweise ellipsoidförmigen Lampenkolben in Form einer zylindrisch durchbohrten Ellipsoidhülle aufgebracht ist.

12. Operationsleuchte nach einem oder mehreren der Ansprüche 8 bis 11, dadurch gekennzeichnet, daß der Infrarotlicht absorbierende oder transmittierende Bereich des Reflektorsystems (11) von der Achse (6) des Lampenkolbens (1) geschnitten wird.

## Claims

1. An operation light with a light source having a lamp bulb (1) and with a reflector system (11) associated with the light source, with regions which reflect visible light and absorb or transmit infrared radiation, in which the lamp bulb (1), which is partially constructed as a cylinder jacket, has a region which is penetrable by infrared radiation, characterised in that on the outer surface of the lamp bulb (1) an interference filter (3) is applied, consisting of several layers, which filter has a high degree of penetrability with respect to visible light and a high reflective capacity with respect to infrared light, in which the lamp bulb (1) is oriented within the reflector system (11) such that the region (4;5) of the lamp bulb (1), which is penetrable by infrared radiation is associated with the regions of the reflector system which absorb or transmit infrared radiation, in which the infrared radiation emerges in a spatial angle along the cylinder axis (6) of the cylinder jacket of the lamp bulb (1), which lies in the range of 20° to 160°.

2. An operation light with a light source having a lamp bulb (1) and with a reflector system (11) associated with the light source, with regions which reflect visible light and absorb or transmit infrared radiation, in which the outer surface of the lamp bulb (1), which is partially constructed as a cylinder jacket, has a region which is penetrable by infrared radiation, and a deflecting mirror (12) is provided, which faces with its mirror surface the regions of the reflector system (11) absorbing or transmitting the infrared radiation, characterised in that on the outer surface of the lamp bulb (1) an interference filter (3) is arranged, consisting of several layers, which filter has a high degree of penetrability with respect to visible light and a high reflective capacity with respect to infrared light and in which the lamp bulb (1) is oriented within the reflector system (11) and the deflecting mirror (12) such that the region (4;5) of the lamp bulb (1) which is penetrable by infrared radiation is associated with the deflecting mirror, which supplies the infrared radiation to the region of the reflector system (11) absorbing or transmitting the infrared radiation, in which the infrared radiation emerges in a spatial angle along the cylinder axis (6) of the cylinder jacket of the lamp bulb, which lies in the range of 20° to 160°.

3. An operation light according to Claim 1, characterised in that the lamp bulb (1) has a further region (4) penetrable by infrared radiation, which lies opposite the first region (5), in which the further region (4) is associated with a deflecting mirror (12), which faces with its mirror surface the regions of the reflector system (11) absorbing or transmitting the infrared radiation.

4. An operation light according to one or more of Claims 1 to 3, characterised in that the transmitting region of the reflector system (11) is constructed as a continuous opening.

5. An operation light according to one of Claims 1 to 4, characterised in that the interference filter (3) consists substantially of silicon dioxide- and tantalum pentoxide layers.

6. An operation light according to one of Claims 1 to 5, characterised in that a halogen incandescent lamp, socketed on one side, serves as light source, the lamp bulb (1) of which encloses an incandescent coil (10), in which the incandescent coil is surrounded by an interference filter (3).

7. An operation light according to one of Claims 1 to 5, characterised in that a discharge lamp serves as light source, in which the discharge space is surrounded by an interference filter (3) and the region or regions which are penetrable by infrared radiation are arranged in the region of the socket and/or in the region of the dome lying opposite.

8. An operation light according to Claim 6 or 7, characterised in that the lamp bulb (1) is constructed so as to be axially symmetrical at least in the light emission region.

9. An operation light according to Claim 8, characterised in that the interference filter (3) is arranged on a lamp bulb (1), constructed cylindrically at least in the light emission region, in the form of a cylinder jacket.

10. An operation light according to Claim 8, characterised in that the interference filter (3) is arranged on a lamp bulb, constructed at least partially in a spherical shape, in the form of a cylindrically bored spherical cover.

11. An operation light according to claim 8, characterised in that the interference filter (3) is arranged on an at least partially ellipsoid-shaped lamp bulb in the form of a cylindrically bored ellipsoid cover.

12. An operation light according to one or more of Claims 8 to 11, characterised in that the region of the reflector system (11) absorbing or transmitting infrared light is intersected by the axis (6) of the lamp bulb (1).

## Revendications

1. Appareil d'éclairage pour opérations, comprenant une source lumineuse pourvue d'une ampoule de lampe (1) et un système réflecteur (11) coordonné à la source lumineuse et possédant des zones qui réfléchissent la lumière visible et absorbent ou transmettent le rayonnement infrarouge, l'ampoule (1), réalisée en partie sous la forme d'une paroi latérale de cylindre, comportant une zone transparente pour le rayonnement infrarouge, caractérisé en ce qu'un filtre d'interférence (3) formé de plusieurs couches est disposé sur la surface extérieure de l'ampoule (1), filtre qui présente une haute transparence pour la lumière visible et un haut pouvoir réfléchissant pour la lumière infrarouge, l'ampoule (1) étant orientée dans le système réflecteur (11), de manière que la zone (4; 5) transparente pour le rayonnement infrarouge de l'ampoule (1) soit coordonnée aux zones du système réflecteur qui absorbent ou transmettent le rayonnement infrarouge, l'agencement étant tel que le rayonnement infrarouge sort dans un angle solide, le long de l'axe de cylindre (6) de la paroi latérale de cylindre formée par l'ampoule (1), qui est compris entre 20° et 160°.

2. Appareil d'éclairage pour opérations, comprenant une source lumineuse pourvue d'une ampoule de lampe (1) et un système réflecteur (11) coordonné à la source lumineuse et possédant des zones qui réfléchissent la lumière visible et absorbent ou transmettent le rayonnement infrarouge, la surface extérieure de l'ampoule (1), réalisée en partie sous la forme d'une paroi latérale de cylindre, comportant une zone transparente pour le rayonnement infrarouge, ainsi qu'un miroir de déviation (12) dont la surface de miroir est dirigée vers les zones du système réflecteur (11) absorbant ou transmettant le rayonnement infrarouge, caractérisé en ce qu'un filtre d'interférence (13), formé de plusieurs couches, est disposé sur la surface extérieure de l'ampoule (1), filtre qui présente une haute transparence pour la lumière visible et un haut pouvoir réfléchissant pour la lumière infrarouge, l'ampoule (1) étant orientée à l'intérieur du système réflecteur (11) et du miroir de déviation (12), de manière que la zone (4; 5) de l'ampoule (1) transparente pour le rayonnement infrarouge soit coordonnée au miroir de déviation, lequel envoie le rayonnement infrarouge à la zone du système réflecteur (11) absorbant ou transmettant le rayonnement infrarouge, l'agencement étant tel que le rayonnement infrarouge sort dans un angle solide, le long de l'axe de cylindre (6) de la paroi latérale de cylindre formée par l'ampoule, qui est compris entre 20° et 160°.

3. Appareil d'éclairage pour opérations selon la revendication 1, caractérisé en ce que l'ampoule (1) présente une zone supplémentaire (4) transparente pour le rayonnement infrarouge, qui est située en regard de la première zone (5) et coordonnée à un miroir de déviation (12) dirigé par sa surface de miroir vers les zones du système réflecteur (11) absorbant ou transmettant le rayonnement infrarouge.

4. Appareil d'éclairage pour opérations selon une ou plusieurs des revendications 1 à 3, caractérisé en ce que la zone de transmission du rayonnement infrarouge du système réflecteur (11) est réalisée comme une ouverture traversante.

5. Appareil d'éclairage pour opérations selon une des revendications 1 à 4, caractérisé en ce que le filtre d'interférence (3) est formé essentiellement de couches de dioxyde de silicium et de pentoxyde de tantale.

6. Appareil d'éclairage pour opérations selon une des revendications 1 à 5, caractérisé en ce que la source lumineuse est une lampe à halogène avec un culot d'un seul côté, dont l'ampoule (1) enveloppe un filament incandescent boudiné (10) qui est entouré d'un filtre d'interférence (3).

7. Appareil d'éclairage pour opérations selon une des revendications 1 à 5, caractérisé en ce que la source lumineuse est une lampe à décharge dont l'espace de décharge est entouré d'un filtre d'interférence (3) et la zone ou les zones transparente(s) pour le rayonnement infrarouge est ou sont disposée(s) dans la région du culot et/ou dans la région du sommet situé à l'opposé.

8. Appareil d'éclairage pour opérations selon la revendication 6 ou 7, caractérisé en ce que l'ampoule (1) est à symétrie axiale, tout au moins dans la région de sortie de la lumière.

9. Appareil d'éclairage pour opérations selon la revendication 8, caractérisé en ce que le filtre d'interférence (3) est disposé sous la forme d'une paroi latérale de cylindre sur une ampoule de lampe (1) ayant une forme cylindrique dans au moins la région de sortie de la lumière.

10. Appareil d'éclairage pour opérations selon la revendication 8, caractérisé en ce que le filtre d'interférence (3) est disposé sous la forme d'une enveloppe sphérique traversée d'un perçage cylindrique sur une ampoule de lampe ayant en partie au moins la forme d'une sphère.

11. Appareil d'éclairage pour opérations selon la revendication 8, caractérisé en ce que le filtre d'interférence (3) est disposé sous la forme d'une enveloppe d'éllipsoïde traversée d'un perçage cylindrique sur une ampoule de lampe ayant en partie au moins la forme d'un éllipsoïde.

12. Appareil d'éclairage pour opérations selon une ou plusieurs des revendications 8 à 11, caractérisé en ce que la zone absorbant ou transmettant la lumière infrarouge du système réflecteur (11) est coupée par l'axe (6) de l'ampoule (1).
